# EUROPÄISCHE PATENTANMELDUNG

(11) **EP 0 164 613 A1**
(43) Veröffentlichungstag der Anmeldung: **18.12.1985**
(21) Anmeldenummer: 85106140.8
(22) Anmeldetag: 18.05.1985
(51) Int. Cl.: H01T 13/20, H01T 13/39

(54) **Zündkerze mit spitzenförmiger Elektrode**

(30) Priorität: 14.06.1984 DE 8418011 U
(71) Anmelder: Diamantidis, Georg, D-7014 Kornwestheim (DE)
(72) Erfinder: Diamantidis, Georg, D-7014 Kornwestheim (DE)

(57) **Zusammenfassung**

Die Elektroden (2,3) der Zündkerze sind mit Spitzen (4,5) versehen.

## Beschreibung

An unserer Erfindung Zündkerze mit spitzenförmiger Elektrode sind die Elektroden spitzenförmig (Fig. 1 Pos. 4+5, Fig. 2 Pos. 5+6, Fig. 3 Pos. 5+6). An der Spitze der Elektroden drängen sich die elektrischen Feldlinien sehr stark zusammen. Dadurch entsteht an dieser Position zwischen den Elektroden (Fig. 1 Pos. 4+5 , Fig. 2 Pos. 5+6 und Fig. 3 Pos. 5+6) ein intensives Magnetkraftfeld. Der Wirkungsgrad der Zündkerze wird wesentlich beeinflußt.

Bei der herkömmlichen Zündkerze besteht die Oberfläche der Elektroden aus geraden und runden Flächen. Dadurch befindet sich der Funk zwischen den Elektroden immer auf einer anderen Position der Fläche. Es besteht großer Widerstand bei Motoren mit höherer Verdichtung. Mit dem Ergebnis, daß bei den herkömmlichen Zündkerzen kleinerer Elektrodenabstand dadurch entsteht und kleinerer Funk zwischen den Elektroden.

Unsere Erfindung Zündkerze mit spitzenförmiger Elektrode erbringt folgende Vorteile:
- durchdringender Funk auch bei höherer Verdichtung
- bessere Zündung des Kraftstoffes (dadurch auch weniger Abgase
- verbesserte Motorenleistung.

Zündkerzen mit spitzenförmiger Elektrode (Fig. 2 Pos. 6+5) wurden in ein KFZ-Motor eingebaut und über 8000 km getestet. Der Versuch erbrachte untenstehende Ergebnisse:
- der Motor läuft gleichmäßiger
- es entstehen kaum Fehlzündungen und AUsstoß von unverbrannten Kraftstoff
- als Folge läuft das KFZ schadstoffärmer

Bei der Untersuchung dieser Zündkerze (Fig. 2,Pos. 6+5, Fig. 3 Pos. 6+5) ist festzustellen, daß
1. ein Verschleiß der Spitze der Elektrode (Fig. 2 Pos. 6+5, Fig. 3 Pos. 6+5) nich erkennbar ist.
2. nur über ein Vergrößerungsglas (mit blosem Auge kaum erkenntlich) sieht man unter der Spitze der mittleren Elektrode eine Mulde (Fig. 3, Pos. 7). Das bedeutet eine exakte Funktion der Führung des Funkes von einer Elektrode zur anderen. Außerdem weist diese Mulde (Fig. 3, Pos. 7) auf a lange Lebensdauer der Zündkerze hin b der Wirkungsgrad der Spitze bleibt konstant
3. Der Isolator der mittleren Elektrode (Porzellan) (Fig. 2, Pos. 1+3, Fig. 3 Pos. 1+3) ist frei von. Rückständen

Bei unserer Erfindung. Zündkerze mitspitzenförmiger Elektrode ist Größe. Form und Material wie bei den herkömmlichen Zündkerzen.

### Bezugszeichenliste

## Patentansprüche

1. Zündkerze mit spitzenförmiger Elektrode Unsere Erfindung wird dadurch gekennzeichnet,daß die Elektroden der ZOndkerze spitzenförmig sind (Fig. 1 Pos. 4+5 und Fig. 2 Pos. 6+5). An der Spitze der Elektroden drängen sich die elektrischen Feldlinien sehr stark zusammen, dadurch entsteht an dieser Position zwischen den Elektroden (Fig. 1 Pos. 4+5 und Fig. 2 Pos. 5+6) ein intensives Magnetkraftfeld, und auf diese Wirkung der Spitze wird der Wirkungsgrad der Zündkerze wesentlich verbessert.

2. Zündkerze mit spitzenförmiger Elektrode nach Anspruch 1 dadurch gekennzeichnet, daß durch die exakte Funktion der Führung des Funkes von einer Elektrode zur anderen (Fig. 2, Pos. 6+5, Fig. 3 Pos. 5+6) eine Mulde unmittelbar unter der Spitze der mittleren Elektrode (Fig. 3, Pos. 7) entsteht, und somit die Spitze der Zündkerze vor Verschleiß schützt.

3. Zündkerze mit spitzenförmiger Elektrode nach Ansprüche 1 bis 2 dadurch gekennzeichnet, daß eine bis mehrere spitzenfoörmige Massenelektroden um die mittlere Elektrode angebracht sind.
